# FASCICULE DE BREVET EUROPEEN

(11) **EP 0 467 816 B1**
(45) Date de publication et mention de la délivrance du brevet: **27.12.1995**
(21) Numéro de dépôt: 91440058.5
(22) Date de dépôt: 16.07.1991
(51) Int. Cl.: D01H 11/00, D01H 9/00

(54) **Appareil pour l'élimination des fibres et des duvets textiles**
Vorrichtung zur Entfernung von Fasern und textilem Flug
Device to eliminate fibres and textile fly

(30) Priorité: 18.07.1990 FR 9009357
(43) Date de publication de la demande: 22.01.1992
(73) Titulaire: BRAECKER S.A., S.A., F-68920 Wintzenheim (FR)
(72) Inventeur: Zoll, Jean, F-68920 Wintzenheim (FR); Tournut, Pierre, F-68920 Wintzenheim (FR)
(74) Mandataire: Nuss, Pierre

(56) Documents cités:
- DE-U- 6 940 590
- GB-A- 696 399
- GB-A- 1 010 350

## Description

La présente invention concerne le domaine de l'industrie textile et plus particulièrement du nettoyage des machines textiles, notamment durant leur fonctionnement, et a pour objet un appareil pour l'élimination des fibres et des duvets textiles.

Il existe actuellement déjà différents types d'appareils pour le maintien de la propreté des machines textiles, notamment en cours de fonctionnement, permettant par la récupération des fibres et des duvets textiles de prévenir les enroulements de fibres textiles autour des éléments en rotation desdites machines, réduisant ainsi les risques de casse de fil et, par conséquent, les arrêts de machines et les interventions qui en découlent.

Ces appareils sont, en général, principalement composés, d'une part, d'un corps essentiellement creux, constitué par un carter et par une poignée de préhension, d'autre part, d'une broche maintenue par une de ses extrémités, avec faculté de rotation, dans ledit carter et solidaire d'un volant d'inertie et, enfin, d'un dispositif d'entraînement en rotation de l'ensemble broche-volant d'inertie, la rotation de ladite broche entraînant l'enroulement autour d'elle des duvets et/ou des fibres qui entrent en contact avec elle.

Néanmoins ces appareils existants présentent encore de nombreux inconvénients.

En effet, aucun n'autorise un changement rapide de la broche et, notamment, sans démontage du corps et/ou du carter. En outre, l'utilisation d'un ou de plusieurs paliers glissants sans roulement pour le guidage en rotation de la broche et/ou du volant d'inertie entraîne, d'une part, une usure importante au niveau du ou desdits paliers et ne permet pas, d'autre part, d'atteindre des vitesses de rotation élevées, ni des durées importantes de rotation de l'ensemble broche-volant d'inertie lancé.

Il est donc nécessaire d'actionner fréquemment le dispositif d'entraînement en rotation pour garantir une vitesse de rotation de la broche permettant un enroulement rapide et efficace des duvets ou fibres textiles autour de cette dernière.

Par ailleurs, du fait de la longueur de la broche, les appareils existants sont souvent déséquilibrés et nécessitent, par conséquent, pour leur manipulation, un effort supplémentaire de la part de l'utilisateur, notamment au niveau du poignet.

On connait également par le document GB-A-696 399 un appareil pour l'élimination des fibres et des duvets textiles du type correspondant au préambule de la revendication 1.

Toutefois, le mécanisme interne de cet appareil comprend trois éléments séparés, à savoir la broche, un guide support faisant également office d'arbre de transmission et une unité d'entraînement comprenant le volant d'inertie. Il n'existe par conséquent pas de prise directe entre le volant d'inertie et la broche, la transmission du mouvement de rotation s'effectuant par une liaison à angle droit par engrenage conique entre le votant d'inertie et le guide support, puis par une liaison obtenue par serrage entre ledit guide support et la broche.

Il en résulte une relativement grande difficulté à mettre la broche en mouvement et une déperdition d'énergie cinétique importante due notamment aux frottements au niveau des liaisons précitées, ainsi qu'une augmentation notable du poids total de l'appareil.

De plus, le volant d'inertie de cet appareil n'est pas monté sur des paliers à roulements, une telle réalisation, avec montage des roulements dans les parois latérales, étant trop encombrante pour un appareil de cette taille.

En outre le centre de masse du volant d'inertie est situé légèrement vers l'avant par rapport à l'axe longitudinal de la poignée, ce qui engendre une force de pivotement supplémentaire vers le bas à l'avant de l'appareil, déjà fortement déséquilibré par le couple engendré par la broche et son mécanisme de fixation.

De plus, le document GB-A-1 010 350 décrit un appareil du type précité, dont le volant d'inertie est directement solidaire de la broche.

Néanmoins, il n'est pas fait mention d'une broche démontable dans ce document et, en outre, la répartition de la masse dudit appareil est largement déséquilibré vers l'avant et l'ensemble broche / volant n'est supporté que par un unique palier à roulement, situé à distance dudit volant.

La présente invention a pour but de pallier les inconvénients précités.

Elle a, en effet, pour objet un appareil pour l'élimination des fibres et des duvets textiles, principalement composé, d'une part, d'un corps essentiellement creux, constitué par un carter et par une poignée de préhension, d'autre part, d'une broche disposée partiellement, avec faculté de rotation, dans ledit carter et solidaire d'un volant d'inertie et, enfin, d'un dispositif d'entraînement en rotation de l'ensemble brochevolant d'inertie, appareil caractérisé en ce que l'ensemble broche / volant d'inertie est guidé en rotation par au moins deux paliers à roulement, en ce que le volant d'inertie est d'une part, monté directement sur un palier à roulement et, d'autre part, situé dans la partie arrière dudit carter, opposée à l'extrémité libre de la broche, et en ce que la broche est assujettie en translation au carter au moyen d'un écrou vissé sur une extrémité filetée de la broche et en appui sur la partie libre en rotation du roulement du palier supportant le volant d'inertie, ledit écrou étant accessible de l'extérieur au moyen d'un orifice ménagé dans le carter sans démontage dudit corps creux ou dudit carter et permettant ainsi un changement rapide de ladite broche, ledit orifice étant fermé par un bouchon amovible.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue écorchée en élévation latérale de l'appareil conforme à l'invention, et
la figure 2 est une vue en coupe selon A-A de l'appareil représenté à la figure 1.

Comme le montrent les figures 1 et 2 des dessins annexés, l'appareil pour l'élimination des fibres et des duvets textiles est principalement composé, d'une part d'un corps 1 essentiellement creux constitué par un carter 2 et par une poignée de préhension 3, d'autre part, d'une broche 4 disposée partiellement, avec faculté de rotation, dans ledit carter 2 et solidaire d'un volant d'inertie 5 et, enfin, d'un dispositif 6 d'entraînement en rotation de l'ensemble broche / volant d'inertie.

Conformément à l'invention, l'ensemble broche 4 / volant d'inertie 5 est guidé en rotation par au moins deux paliers 8, 8' à roulement 9, 9' . De plus, le volant d'inertie 5 est, d'une part, monté directement sur un palier 8 à roulement 9 et, d'autre part, situé dans la partie arrière dudit carter 2, opposée à l'extrémité libre 10 de la broche 4. En outre, la broche 4 est assujettie en translation au carter 2 au moyen d'un écrou 7 vissé sur une extrémité filetée de la broche et en appui sur la partie 14 libre en rotation du roulement 9 du palier 8 supportant le volant d'inertie 5, ledit écrou 7 étant accessible de l'extérieur au moyen d'un orifice 11 ménagé dans le carter 2 sans démontage dudit corps creux 1 ou dudit carter 2 et permettant ainsi un changement rapide de ladite broche 4, ledit orifice 11 étant fermé par un bouchon 12 amovible.

L'ensemble broche 4 - volant d'inertie 5 étant guidé en rotation par au moins deux paliers 8, 8' à roulement 9, 9', les frottements au niveau des paliers 8, 8' sont réduits au minimum, permettant, d'une part, d'atteindre des vitesses de rotation de l'ensemble broche 4 - volant d'inertie 5 très élevées et, d'autre part, de conserver la vitesse de rotation acquise pendant une durée importante. En outre, il sera également possible de réduire la taille et la masse du volant d'inertie 5 et, par conséquent, la taille et la masse de l'appareil conforme à l'invention, sans diminuer notablement les performances dudit appareil.

Comme le montre également la figure 1 des dessins annexés, le volant d'inertie 5 est situé dans la partie arrière dudit carter 2, opposée à l'extrémité libre 10 de la broche 4, de manière à servir de contrepoids à ladite broche 4 par rapport à la poignée de préhension 3. Il en résulte un bon équilibrage de l'appareil conforme à l'invention dans la main de l'utilisateur et donc, une tenue facilitée dudit appareil, du fait du report de masse résultant de la disposition spécifique du volant d'inertie 5 dans le corps creux 1 et par rapport à la broche 4.

Le démontage de la broche 4 consiste, par conséquent, à enlever, tout d'abord, le bouchon 12, puis à dévisser l'écrou 7 au moyen d'un outil standard correspondant pénétrant dans le carter 2 par l'orifice 11 et, enfin, a extraire la broche 4 par l'orifice avant 15 du carter 2.

L'interchangeabilité aisée des broches 4 permet d'adapter rapidement l'appareil, objet de l'invention, à des circonstances d'utilisation et à des machines particulières par le choix de broches 4 correspondantes, à savoir, magnétiques, amagnétiques, de longueurs variables, etc..., mais également de changer une broche 4 abimée.

Selon une variante de réalisation de l'invention non représentée aux dessins annexés, le dispositif 7 de fixation de la broche 4 se présente sous la forme soit d'une douille filetée, soit d'une rondelle élastique ou encore d'un clip, disposé(e) à proximité immédiate de l'orifice 11.

Comme le montrent également les figures 1 et 2 des dessins annexés, le dispositif 6 d'entraînement en rotation de l'ensemble broche 4 - volant d'inertie 5 est principalement constitué, d'une part, par une gâchette 16 soumise à l'action d'un ressort 17 à compression et munie d'un secteur denté 18 et, d'autre part, par un pignon 19 engrenant avec ledit secteur denté 18 et pourvu d'une roue dentée 20 coopérant directement avec un filetage 21 correspondant de la broche 4, permettant ainsi de réaliser un entraînement direct de la broche 4, d'où il résulte une plus grande robustesse et une complexité moindre de la chaîne cinématique constituée par le dispositif 6 d'entraînement en rotation. En outre, l'obtention d'un sens de rotation de la broche 4 à gauche, par la réalisation d'une roue dentée 20 et d'un filetage 21 correspondants, autorise l'aménagement d'une extrémité filetée 13 de réalisation standard, c'est-à-dire avec un filetage à droite.

Conformément à une caractéristique de l'invention, représentée à la figure 2 des dessins annexés, l'entraînement en rotation de la roue dentée 20 par le pignon 19 est réalisé au moyen d'un dispositif de roue libre 20', monté sur le pignon 19 dans la roue dentée 20 et les solidarisent lors de l'actionnement de la gâchette 16 par l'utilisateur.

En effet, lorsque la gâchette 16 est actionnée, le secteur denté 18 entraîne le pignon 19 qui lui-même entraîne la roue dentée 20 par l'intermédiaire du dispositif de roue libre 20' et permet ainsi la rotation de la broche 4 dans le sens correspondant, à savoir à gauche. Afin de diminuer les contraintes et les frottements pouvant affecter la rotation de la broche 4, le dispositif de roue libre 20' se libère, lorsque la gâchette 16 est relachée ou n'est pas actionnée, et désolidarise le pignon 19 de la roue dentée 20, cette dernière pouvant alors continuer à tourner avec la broche 4.

Selon une autre caractéristique de l'invention, et comme le montrent les figures 1 et 2 des dessins annexés, le corps 1 creux est avantageusement composé de deux demi-corps 22, 22' de conformation identique, comportant sur leurs faces internes des nervures 23 coopérant entre elles et/ou avec certains éléments mobiles 4 et 20, lors de l'assemblage des deux demi-corps 22 et 22' entre eux, permettant ainsi de réaliser un compartimentage du volume intérieur du corps 1 creux et, par conséquent, de limiter les dépôts de saletés dans ledit corps 1, notamment au niveau du dispositif 6 d'entraînement en rotation.

Conformément à une caractéristique supplémentaire de l'invention, représentée aux figures 1 et 2 des dessins annexés, l'appareil conforme à l'invention comporte, en outre, une dragonne 24 fixée à l'extrémité libre de la poignée de préhension 3 au moyen d'un crochet 25 flexible, permettant de détacher ladite dragonne 24 du corps 1 de l'appareil, et de libérer, par conséquent, le poignet de l'utilisateur, lors d'une traction importante due, par exemple, à l'entraînement dudit appareil par des éléments tournants d'une machine textile.

Le corps 1 creux, ainsi que la gâchette 16 et la dragonne 24 sont avantageusement réalisés en des matériaux synthétiques, préférentiellement thermoplastiques, alors que la broche 4 ainsi que le pignon 19 et la roue dentée 20 consistent en des métaux adéquats.

Enfin, les roulements 9 et 9' sont de préférence des roulements étanches, graissés à vie.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Appareil pour l'élimination des fibres et des duvets textiles, principalement composé, d'une part, d'un corps (1) essentiellement creux, constitué par un carter (2) et par une poignée de préhension (3), d'autre part, d'une broche (4) disposée partiellement, avec faculté de rotation, dans ledit carter (2) et solidaire d'un volant d'inertie (5) et, enfin, d'un dispositif (6) d'entraînement en rotation de l'ensemble broche-volant d'inertie appareil caractérisé en ce que l'ensemble broche (4) - volant d'inertie (5) est guidé en rotation par au moins deux paliers (8, 8') à roulement (9, 9'), en ce que le volant d'inertie (5) est, d'une part, monté directement sur un palier (8) à roulement (9) et, d'autre part, situé dans la partie arrière dudit carter (2), opposée a l'extrémité libre (10) de la broche (4), et en ce que la broche (4) est assujettie en translation au carter (2) au moyen d'un écrou (7) vissé sur une extrémité filetée (13) de la broche (4) et en appui sur la partie (14) libre en rotation du roulement (9) du palier (8) supportant le volant d'inertie (5), ledit écrou (7) étant accessible de l'extérieur au moyen d'un orifice (11) ménagé dans le carter (2) sans démontage dudit corps (1) creux ou dudit carter (2) et permettant ainsi un changement rapide de ladite broche (4), ledit orifice (11) étant fermé par un bouchon (12) amovible.

2. Appareil selon la revendication 1, caractérisé en ce que le dispositif (6) d'entraînement en rotation de l'ensemble broche (4) / volant d'inertie (5) est principalement constitué, d'une part, par une gâchette (16) soumise à l'action d'un ressort (17) à compression et munie d'un secteur denté (18) et, d'autre part, par un pignon (19) engrenant avec ledit secteur denté (18) et pourvu d'une roue dentée (20) coopérant directement avec un filetage (21) correspondant de la broche (4).

3. Appareil selon la revendication 2, caractérisé en ce que l'entraînement en rotation de la roue dentée (20) par le pignon (19) est réalisé au moyen d'un dispositif de roue libre (20'), monté sur le pignon (19) dans la roue dentée (20) et les solidarisant lors de l'actionnement de la gâchette (16) par l'utilisateur.

4. Appareil selon l'une quelconque des revendications 1 à 3, caractérisé en ce que le corps (1) creux est avantageusement composé de deux demi-corps (22, 22') de conformation identique, comportant sur leurs faces internes des nervures (23) coopérant entre elles et/ou avec certains éléments mobiles (4 et 20), lors de l'assemblage des deux demi-corps (22 et 22') entre eux.

5. Appareil selon l'une quelconque des revendications 1 à 4, caractérisé en ce qu'il comporte également une dragonne (24) fixée à l'extrémité libre de la poignée de préhension (3) au moyen d'un crochet (25) flexible.

## Claims

1. Apparatus for removing fibres and textile fly composed mainly, on the one hand, of an essentially hollow body (1) consisting of a housing (2) and of a grip handle (3), on the other hand of a spindle (4) partially disposed rotatably in said housing (2) and integral with an inertia wheel (5) and, finally, of a device (6) for setting the spindle/inertia wheel unit into rotation, the apparatus being characterized in that the spindle (4) / inertia wheel (5) unit is guided in rotation by at least two bearings (8, 8') with rolling means (9, 9'), in that the inertia wheel (5) is on the one hand mounted directly on a bearing (8) comprising rolling means (9) and, on the other hand, located in the rear portion of said housing (2) remote from the free end (10) of the spindle (4) and in that the spindle (4) is subjected to translation relative to the housing (2) by means of a nut (7) screwed onto a threaded end (13) of the spindle (4) and resting on the freely rotatable portion (14) of the rolling means (9) of the bearing (8) supporting the inertia wheel (5), said nut (7) being accessible from the exterior by means of an orifice (11) made in the housing (2) without disassembly of said hollow body (1) or said housing (2) and thus allowing a rapid change of said spindle (4), said orifice (11) being closed by a removable stopper (12).

2. Apparatus according to Claim 1, characterized in that the device (6) for setting the spindle (4) / inertia wheel (5) unit into rotation consists mainly, on the one hand, of a trigger (16) subjected to the action of a compression spring (17) and equipped with a toothed sector (18) and, on the other hand, of a pinion (19) meshing with said toothed sector (18) and provided with a toothed wheel (20) cooperating directly with a corresponding thread (21) of the spindle (4).

3. Apparatus according to Claim 2, characterized in that the toothed wheel (20) is set into rotation by the pinion (19) by means of a free-wheel device (20') mounted on the pinion (19) in the toothed wheel (20) and connecting them during actuation of the trigger (16) by the user.

4. Apparatus according to any one of Claims 1 to 3, characterized in that the hollow body (1) is advantageously composed of two half bodies (22, 22') of identical configuration comprising, on their internal faces, ribs (23) cooperating with one another and/or with certain moving elements (4 and 20) when the half bodies (22 and 22') are connected to one another.

5. Apparatus according to any one of Claims 1 to 4, characterized in that it also comprises a carrying strap (24) fixed to the free end of the grip handle (3) by means of a flexible hook (25).

## Patentansprüche

1. Vorrichtung zur Entfernung von Fasern und textilem Flug, hauptsächlich bestehend aus einem im wesentlichen hohlen und durch ein Gehäuse (2) sowie durch einen Haltegriff (3) gebildeten Körper (1) einerseits und einer teilweise und drehbar in dem genannten Gehäuse (2) gelagerten und mit einem Schwungrad (5) fest verbundenen Spindel (4) andererseits und schließlich aus einer Vorrichtung (6) zum Drehantrieb der Spindel-Schwungrad-Einheit, wobei die Vorrichtung dadurch gekennzeichnet ist, daß die Spindel (4)-Schwungrad(5)-Einheit im Drehsinne durch wenigstens zwei Lager (8, 8') mit Wälzlager (9, 9') geführt ist, daß das Schwungrad (5) einerseits unmittelbar an einem Lager (8) mit Wälzlager (9) angebracht ist und andererseits In dem rückwärtigen, dem freien Ende (10) der Spindel (4) gegenüberliegenden Teil des genannten Gehäuses angeordnet ist, daß die Spindel (4) in Verschieberichtung mittels einer auf einem mit einem Gewinde versehenen Ende (13) der Spindel (4) aufgeschraubten und an dem frei drehbaren Teil des Wälzlagers (9) des das Schwungrad (5) lagernden Lagers (8) anliegenden Mutter (7) an dem Gehäuse (2) befestigt ist, wobei die genannte Mutter (7) von außen mittels einer in dem Gehäuse (2) ausgesparten Öffnung (11) ohne Zerlegen des genannten hohlen Körpers (1) oder des genannten Gehäuses (2) zugänglich ist und so eine schnelle Auswechslung der genannten Spindel (4) erlaubt wird, wobei die Öffnung (11) durch einen abnehmbaren Stopfen (12) verschlossen ist.

2. Vorrichtung nach Anspruch 1, dadurch gekennzeichnet, daß die Vorrichtung (6) zum Drehantrieb der Spindel (4)-Schwungrad (5)-Einheit hauptsächlich gebildet wird durch einen unter der Wirkung einer Druckfeder (17) stehenden und mit einem Zahnsegment (18) versehenen Drücker (16) einerseits und ein mit dem genannten Zahnsegment (18) kämmendes Ritzel (19) andererseits, welches mit einem unmittelbar mit einem entsprechenden Gewinde (21) der Spindel (4) zusammenwirkenden Zahnrad (20) versehen ist.

3. Vorrichtung nach Anspruch 2, dadurch gekennzeichnet, daß der Drehantrieb des Zahnrades (20) durch das Ritzel (19) bewerkstelligt ist mittels einer Freilaufvorrichtung (20), welche in dem Zahnrad (20) auf dem Ritzel (19) angebracht ist und bei Betätigung des Drückers (16) durch den Benutzer das Zahnrad und das Ritzel miteinander verbindet.

4. Vorrichtung nach einem der Ansprüche 1 bis 3, dadurch gekennzeichnet, daß der hohle Körper (1) vorteilhafterweise aus zwei identisch ausgebildeten Körperhälften (22, 22') besteht, welche auf ihren Innenseiten Rippen (23) aufweisen, die beim Zusammenbau der beiden Körperhälften (22 und 22') miteinander und/oder mit bestimmten beweglichen Elementen (4 und 20) zusammenwirken.

5. Vorrichtung nach einem der Ansprüche 1 bis 4, dadurch gekennzeichnet, daß sie auch eine Halteschlaufe (24) aufweist, welche mittels eines biegsamen Hakens (25) an dem freien Ende des Haltegriffs (3) befestigt ist.
